# EUROPÄISCHE PATENTSCHRIFT

(11) **EP 0 947 637 B1**
(45) Veröffentlichungstag und Bekanntmachung des Hinweises auf die Patenterteilung: **29.03.2006**
(21) Anmeldenummer: 99101171.9
(22) Anmeldetag: 22.01.1999
(51) Int. Cl.: E04B 1/76

(54) **Dämmstoffelement zu Wärme- und/oder Schalldämmzwecken sowie Verfahren zur Behandlung, insbesondere Beschichtung von Dämmstoffen**
Thermal and/or sound insulating element and treatment process, especially coating of insulating materials
Elément d'isolation thermique et/ou phonique ainsi que procédé de traitement, en particulier de revêtement d'isolants

(30) Priorität: 04.04.1998 DE 19815170
(43) Veröffentlichungstag der Anmeldung: 06.10.1999
(62) Teilanmeldung aus: 05010945.3
(73) Patentinhaber: Deutsche Rockwool Mineralwoll GmbH & Co. OHG, 45966 Gladbeck (DE)
(72) Erfinder: Klose, Gerd-Rüdiger Dr.-Ing., 46286 Dorsten (DE)
(74) Vertreter: Wanischeck-Bergmann, Axel

(56) Entgegenhaltungen:
- CH-A- 584 824
- DE-A- 3 826 913
- DE-A- 4 334 138
- DE-A- 19 548 381
- FR-A- 2 094 104
- FR-A- 2 558 405
- US-A- 4 295 810

## Beschreibung

Die Erfindung betrifft ein Verfahren zur Behandlung, insbesondere Beschichtung von Dämmstoffen mit einer Beschichtung zum zumindest partiellen Verkleben einer aus dem Dämmstoff hergestellten Wärmedämmplatte mit Deckschichten bzw. tragenden Flächen, wobei die Wärmedämmplatte insbesondere aus Mineralfasern, vorzugsweise aus Glas- oder Steinwollfasem oder Polystyrol-Hartschaum besteht und die Beschichtung auf zumindest einer großen Oberfläche der Wärmedämmplatte aufgebracht wird und die Wärmedämmplatte vor dem und/oder beim Aufbringen der Beschichtung zumindest im Bereich der zu beschichtenden Oberfläche perforiert, insbesondere genadelt wird. Darüber hinaus betrifft diese Erfindung ein Dämmstoffelement zu Wärme- und/oder Schalldämmzwecken, insbesondere in Verbindung mit Wärmedämmverbundsystemen, bestehend aus einer Wärmedämmplatte, insbesondere aus Mineralfasern, vorzugsweise aus Glas- oder Steinwollefasern, oder Polystyrol-Hartschaum, und einer zumindest auf einer großen Oberfläche aufgebrachten Beschichtung zur zumindest partiellen Verklebung der Wärmedämmplatte mit Deckschichten bzw. tragenden Flächen, wobei die Wärmedämmplatte zumindest im Bereich der die Beschichtung aufweisenden großen Oberfläche bzw. Oberflächen perforiert ausgebildet ist und eine Vielzahl von zur Beschichtung hin offenen Löchern aufweist und die Beschichtung Vorsprünge ausbildet, die in die Löcher eingreifen, so dass die ausgehärtete Beschichtung eine nagelförmige, in der Wärmedämmplatte verankerte Struktur hat

Bei vielen Anwendungen von Dämmstoffelementen zur Wärme- und/oder Schalldämmung ist ein kraftschlüssiger Verbund zu den tragenden Flächen einerseits und/oder Deckschichten andererseits erforderlich. Beispielsweise sind Flachdachkonstruktionen bekannt, bei denen die Dämmstoffelemente auf tragende Beton- oder Profilblechflächen aufgeklebt sind und auf die selbst eine wasserableitende Schicht aus Bitumenbahnen oder Kunststoff-Folien aufgeklebt ist. Bei Schrägdachdämmungen werden wasserdampfdurchlässige, aber wasserableitende Folien durch eine partielle Verklebung mit dem Wärmedämmstoff verbunden. In beiden Fällen wirkt der Windsog dauernd oder nur während der Errichtungsphase des Schrägdaches auf den Verbund aus dem Dämmstoffelement und der Abdeckung ein.

Bei Wärmedämmverbundsystemen werden die Wärmedämmplatten auf einen Untergrund, beispielsweise eine Außenfassade aufgeklebt und gegebenenfalls auf den freiliegenden Flächen der Dämmstoffelemente Putzschichten oder Keramikplatten kraftschlüssig aufgebracht. In diesen Fällen wirkt die Eigenlast in Verbindung mit dem Windsog auf das Wärmedämmverbundsystem ein.

Andererseits ist es bekannt, schubsteife Dämmstoffelemente, beispielsweise aus nicht brennbarer Mineralwolle, beidseitig mit glatten oder profilierten Flächen zu verkleben. Diese Elemente werden als Trenn- und/oder Außenwände und/oder Decken sowie als Schotts auf Schiffen usw. eingesetzt.

Darüber hinaus ist es bekannt, Dämmstoffelemente der hier in Rede stehenden Art mit Vliesen oder Geweben aus Glas- und anderen anorganischen und organischen Fasern zu bekleben. Derartig abgedeckte Wärmedämmplatten werden als Deckenbekleidungen, Schalldämpferkulissen, in Lärmschutzwänden, Fassadendämmplatten usw. eingesetzt.

In diesen Bereichen werden Mineralwolle-Dämmstoffe, Polystyrol-Hartschäume, Polyurethan-Hartschäume, Polyisocyanurat-Hartschäume sowie Phenolharz-Hartschäume am häufigsten als Dämmstoffe verwendet. Daneben ist es auch bekannt, Dämmstoffelemente aus Zellulosefasern und/oder anderen organischen Fasern herzustellen. Bei diesen Dämmstoffelementen bestehen hinsichtlich ihrer Dämmeigenschaften und ihrer Anwendbarkeit Vor- und Nachteile, die an sich bekannt sind und hier nicht weiter erörtert werden sollen.

Dämmstoffelemente aus Mineralfasern bestehen aus glasig erstarrten Fasern mit unterschiedlichen chemischen Zusammensetzungen. Diese Fasern sind mit relativ spröden Bindemitteln wie duroplastischen Phenolharzen, Ormoceren oder dergleichen gebunden. Es werden hierbei Glaswolle- und Steinwolle-Dämmstoffe unterschieden, wobei die Steinwolle-Dämmstoffe in der Regel eine höhere Rohdichte gegenüber den Glaswolle-Dämmstoffen aufweisen. Glaswolle-Dämmstoffe und Steinwolle-Dämmstoffe werden unter dem Begriff Mineralwolle-Dämmstoffe zusammengefaßt, wobei die Fasern mittlere Durchmesser von ca. drei bis sechs µm aufweisen, unterschiedlich lang und glatt oder in sich gekrümmt in dem Dämmstoffelement angeordnet sind. Die Fasern liegen zumeist parallel oder in einem ganz flachen Winkel zu den beiden großen Oberflächen des Dämmstoffelementes. Es sind aber auch sogenannte Lamellenplatten bekannt, bei denen die Einzelfasem steil bis senkrecht zu den großen, zumeist mit Klebemitteln versehenen Oberflächen angeordnet sind. Die Zug- und Druckfestigkeit dieser Lamellenplatten ist im Vergleich zu den Dämmstoffelementen mit parallel zu den großen Oberflächen verlaufenden Fasern deutlich erhöht. Die Anisotropie der Festigkeitseigenschaften wird beispielsweise bei sogenannten Lamellenmatten ausgenutzt. Hier werden relativ schmale Lamellen auf eine Trägerfolie aufgeklebt. Die Lamellen sind senkrecht zu den großen Oberflächen gegen Druck resistent und in horizontaler Richtung kompressibel, so daß die Matten relativ leicht aufgerollt werden können und gleichzeitig bei der Applikation dieser Lamellenmatten auf eine Fläche eine ausreichend hohe Druckfestigkeit aufweisen.

Die horizontal oder flach gegenüber den großen Oberflächen gelagerten Fasern, auf die ein Kleber aufgebracht werden soll, bilden hervorragende Feinfilter, so daß nur echte Lösungen, Teilchen in Nanometergröße oder bis zu einigen Mikrometern Durchmesser überhaupt in die Oberfläche eindringen können. Um ein stärkeres Eindringen der Kleber in die großen Oberflächen zu ermöglichen, ist es bekannt, den Kleber bzw. eine entsprechende Beschichtung unter Druck in die Oberflächen des Dämmstoffelementes einzuarbeiten. Es hat sich aber gezeigt, daß durch diesen Druck die Filterwirkung durch die Verringerung der Abstände zwischen den Fasern erhöht wird. Bei lösungsmittelfreien Klebern kann aber auf diesen Druck nicht verzichtet werden, um die Hydrophobie der Fasern zu überwinden. Die Hydrophobie könnte auch durch das Hinzufügen von Tensiden überwunden werden. Es wäre dann möglich, auf den Druck zu verzichten. Die Zuhilfenahme von Tensiden verbietet sich aber in der Regel, da weder bei der werkseitigen Applikation aber schon gar nicht bei einer Applikation auf der Baustelle sichergestellt werden kann, daß nicht Reste der Tenside in dem Dämmstoff verbleiben. Diese Tensidereste würden relativ schnell die Durchfeuchtung des gesamten Dämmstoffes oder großer Teile davon bewirken, so daß die erwünschten Verarbeitungsqualitäten nicht erreichbar sind. Bei Dämmstoffelementen mit rechtwinklig oder steil zu den Oberflächen angeordneten Fasern ist es prinzipiell leichter, Kleberpartikel zwischen die Fasern zu drücken. Der Grund hierfür liegt darin, daß die Fasern naturgemäß in axialer Richtung steifer sind und zum anderen beim Eindrücken der Kleberpartikel relativ zueinander ausweichen können. Darüber hinaus können die Abstände zwischen den einzelnen Fasern bzw. Faserbüscheln durch ein Aufwölben der Oberfläche vergrößert werden.

Eine weitere Besonderheit der Dämmstoffelemente aus Mineralfasern besteht darin, daß nicht alle Fasern gleichmäßig mit Bindemitteln fixiert sind. Es liegen somit nicht unbeträchtliche Anteile ungebundener Fasern innerhalb des Dämmstoffelementes vor. Durch diese ungebundenen Fasern wird die Querzugfestigkeit des Dämmstoffelementes deutlich reduziert, zumal die ungebundenen Fasern produktionsbedingt häufig in der Nähe der großen Oberflächen eingelagert sind. Darüber hinaus wirken auch die in zunehmenden Maße bei der Herstellung von Dämmstoffelementen aus Mineralfasern eingebrachten Recyclingfasern festigkeitsmindemd. Diese Recyclingfasem werden beim üblichen Herstellungsprozeß von Dämmstoffelementen aus Mineralfasern in eine Sammelkammer eingeblasen, können aber nicht in gleichem Maße in die Fasermasse eingebunden werden, wie die Fasern in statu nascendi. Grundsätzlich werden derartige Dämmstoffelemente aus Mineralfasern in der Art hergestellt, daß natürliche oder künstliche Steine in einem Kupolofen aufgeschmolzen und die Schmelze anschließend einem Zerfaserungsgerät zugeführt wird. In diesem Zerfaserungsgerät wird die Schmelze in mikrofeine Fasern zerfasert, die anschließend zumindest mit Bindemitteln benetzt und auf einem Stetigförderer abgelegt werden. Auf diesem Stetigförderer bildet sich dann eine endlose Mineralfaserlage aus, die je nach gewünschtem Endprodukt weiterverarbeitet, d.h. beispielsweise verdichtet sowie horizontol und vertikal geschnitten wird. Andere Verarbeitungs- bzw. Bearbeitungsstufen sind ebenfalls bekannt.

Darüber hinaus sind Dämmstoffelemente aus Polystyrol-Hartschäumen für die voranstehenden Anwendungen vorgesehen. Die Oberflächen von als Band- oder Blockschaum expandiertem Polystyrol-Hartschaum weisen von Natur aus eine gute Haftfestigkeit u.a. zu handelsüblichen Bauklebern bzw. kunststoffdotierten Putzen auf. Bei den gesägten oder geschnittenen Oberflächen von Blockschaumplatten kommt hinzu, daß die Oberfläche durch die mechanische Beanspruchung in mikroskopischem Maßstab schuppenartig aufreißt. Weiterhin erhöht sich die spezifische Oberfläche durch die konkav gewölbten Mebranen der einzelnen Schaumkugeln. Dabei bleiben die Zwickel zwischen den aufgeschäumten Kugeln erhaben stehen, so daß sich der Kleber oder kunststoffdotierte Putze von beiden Seiten mit den Stegen verbinden bzw. an den Mikroschuppen verankern können. Diese Effekte führen zu normalerweise ausreichenden Haftzugfestigkeiten. In Wärmedämmverbundsystemen können die auf die tragende Fläche aufgeklebten Dämmplatten normalerweise die aus Eigenlast und Windsog resultierenden Kräfte übernehmen. Kommt es jedoch zu einer langanhaltenden Durchfeuchtung der Dämmplatten, so sinkt die Querzugfestigkeit der Verbindung ab. Der Abriß der Kleber- oder Putzschicht erfolgt überwiegend auf der Oberfläche der Dämmstoffplatte.

Die voranstehend beschriebenen Dämmstoffelemente werden in der Regel auf der Baustelle mit den entsprechenden Beschichtungen, beispielsweise Klebemörteln und/oder Kunststoffdispersionen bestrichen, bevor die Dämmstoffelemente bauwerkseitig aufgeklebt werden bzw. der abschließende Putz aufgetragen wird. Es ist aber auch bekannt, die Beschichtungen der Dämmstoffelemente bereits werkseitig vorzusehen, so daß die Dämmstoffelemente mit einer ausgehärteten Beschichtung baustellenseitig zur Verfügung gestellt werden können. Sowohl das Aufbringen einer werkseitigen Beschichtung als auch das Aufbringen einer Beschichtung vor Ort, d.h. auf der Baustelle kann die voranstehend beschriebenen Nachteile hinsichtlich der Verarbeitbarkeit der Dämmstoffelemente aufweisen.

Aus der DE 38 26 913 A1 ist ein Verfahren zum Herstellen einer Bauplatte bekannt, bei dem auf eine elastische Grundschicht, beispielsweise aus Mineralwolle, Kunstschaum oder dergleichen eine mineralische Putzträgerschicht vollflächig aufgebracht wird, die mit der Grundschicht durch Vertiefungen punktweise verankert wird. Zu diesem Zweck sind in einer großen Oberfläche gleichmäßige Vertiefungen (Sacklöcher) vorgesehen. Die mineralische Putzträgerschicht besteht aus plastischem, vorzugsweise mineralischem Mörtel.

Weiterhin offenbart die FR 2 094 104 A1 ein vorgefertigtes selbsttragendes schall- und wärmedämmendes Verbundelement, das aus einer Dämmmaterialschicht und beidseitig angeordneten Flüssigbeschichtungen, insbesondere aus CaSo₄ Bindebaustoffen (Gips) und Kunststoffen besteht. Das Dämmmaterial weist beidseitig gegeneinander versetzte nicht durchgehende Löcher auf, die eingestanzt, eingebohrt oder eingedrückt sind. Diese Löcher sind mit der flüssigen Beschichtung ausgefüllt, so dass ein verbesserter Verbund zwischen der Beschichtung und dem Dämmmaterial hergestellt ist.

Die aus diesem Stand der Technik vorbekannten Verbundelemente sind aber nicht für die Verwendung im Fassadenbereich geeignet. Vielmehr handelt es sich hierbei um selbsttragende schall- und wärmedämmende Verbundelemente, deren Beschichtung derart ausgebildet ist, dass sie die Tragfähigkeit des Verbundelementes bereitstellt. Diese Beschichtung muss demzufolge vollständig ausgehärtet sein, wodurch wiederum eine Oberfläche entsteht, die - wird sie entgegen der vorgesehenen Anwendung mittels eines Klebemörtels im Fassadenbereich angeordnet - die notwendigen Festigkeitseigenschaften nicht hat. Im Gegenteil, die Ausgestaltung des Verbundelementes mit den die Selbsttrageeigenschaften gewährleistenden Beschichtungen führt zu einem sehr hohen Gewicht dieses Verbundelementes, so dass eine nicht unbeachtliche Scherbeanspruchung im Bereich des Klebemörtels entsteht, wenn derartige Verbundelemente als Fassadendämmelemente verbaut werden. Die Standfestigkeit einer derartigen Fassadendämmung wäre mehr als fraglich, so dass der auf diesem Gebiet tätige Fachmann eine derartige Ausgestaltung im Bereich von Fassadendämmelementen nicht in Betracht ziehen wird.

Ausgehend von diesem Stand der Technik liegt der Erfindung die **Aufgabe** zugrunde, ein Dämmstoffelement der gattungsgemäßen Art mit einer Beschichtung zu schaffen, bei welchem die Verbindung zwischen der Beschichtung und dem Dämmstoffelement verbessert ist. Ferner ist es **Aufgabe** der Erfindung, ein Verfahren zur Beschichtung eines Dämmstoffelementes der gattungsgemäßen Art zu schaffen, mit welcher bzw. mit welchem ein verbessertes Dämmstoffelement in einfacher und wirtschaftlicher Weise herstellbar ist.

Die **Lösung** dieser Aufgabenstellung sieht bei einem gattungsgemäßen Dämmstoffelement vor, dass die Beschichtung aus einem relativ dünnflüssigen Kleber in den Löchern und einem hierzu relativ körnigen Klebemörtel auf der Oberfläche besteht.

Erfindungsgemäß besteht das Dämmstoffelement somit aus einer Wärmedämmplatte, beispielsweise aus Mineralfasern oder Polystyrol-Hartschaum, und einer Beschichtung, die zumindest auf einer Oberfläche der Wärmedämmplatte angeordnet ist. Die Wärmedämmplatte hat eine Vielzahl rechtwinklig zu der großen Oberfläche, die mit der Beschichtung versehen werden soll, verlaufende Öffnungen, insbesondere Löcher, in die die aufzubringende Beschichtung eindringen kann, um eine tiefe Verankerung in der Wärmedämmplatte zu erzielen. Hierdurch wird eine wesentlich bessere Haftung, insbesondere lösungsmittelfreier Dispersionskleber oder auf der Basis von hydraulisch erhärtenden Bindemitteln aufgebauten Kleber bzw. Kombinationen daraus erzielt. Bei Wärmedämmplatten aus Polystyrol-Hartschaum hat sich gezeigt, daß die intensivere Verzahnung der Wärmedämmplatte mit der Beschichtung einen möglichen Abriß der Kleber- oder Putzschicht auf der Oberfläche der Dämmstoffplatte entgegen wirkt, so daß ein derartig ausgebildetes Dämmstoffelement eine deutlich erhöhte Querzugfestigkeit hat.

Die Wärmedämmplatte ist vorzugsweise genadelt. Hierbei hat es sich als vorteilhaft erwiesen, daß die Wärmedämmplatte 5 bis 20 Löcher pro cm², insbesondere 8 bis 10 Löcher pro cm² bei faserigen Wärmedämmplatten bzw. 10 bis 16 Löcher pro cm² bei Hartschaum-Wärmedämmplatten aufweist. Diese Anzahl der Löcher ist ausreichend, um eine innige Verbindung zwischen der Wärmedämmplatte und der Beschichtung über die gesamte Fläche des Dämmstoffelementes zu erzielen, wobei die Wärmedämmplatte nicht wesentlich geschwächt wird.

Nach einem weiteren Merkmal der Erfindung ist vorgesehen, daß die Löcher in Abhängigkeit ihrer dichten Anordnung in der großen Oberfläche der Wärmedämmplatte zumindest im Bereich der großen Oberfläche Durchmesser von 1 bis 5 mm, vorzugsweise 2 bis 3 mm aufweisen. Bei dieser Ausgestaltung der Löcher ist zu berücksichtigen, daß die Dämmeigenschaften des Dämmstoffelementes nicht durch zu große nagelförmige Verankerungen der Beschichtung negativ beeinflußt werden. Andererseits müssen die nagelförmigen Vorsprünge der Beschichtung ausreichend stabil bemessen sein, um ein Abscheren der Beschichtung von ihren nagelförmigen Vorsprüngen zu vermeiden. Allerdings sind auch mit gröberen Einstichen und einer dementsprechend geringeren Zahl von Einstichen respektive Einprägungen pro cm² gute Ergebnisse erzielbar. Wesentlich bei der Bemessung der Anzahl der Einstiche und der Materialstärke der in die Einstiche eingreifenden nagelförmigen Vorsprünge der Beschichtung ist die Struktur des Dämmstoffelementes. Hierunter sind die Faserorientierung, die Rohdichte, die Bindemittelgehalte sowie die Elastizität der Fasern zu verstehen.

Bei Mineralfasern, die im wesentlichen parallel zu den großen Oberflächen verlaufen, sind die Löcher vorzugsweise kegel- und/oder kegelstumpfförmig ausgebildet, so daß jedes Loch in einer Spitze ausläuft.

Bei Dämmstoffelementen, deren Mineralfasern im wesentlichen rechtwinklig oder geneigt zu den großen Oberflächen verlaufen, sind die Löcher vorzugsweise zylindrisch, kegel- und/oder kegelstumpfförmig und/oder pyramidenstumpfförmig mit jeweils kalottenförmigen oder kugelabschnittförmigen Enden ausgebildet. In jedem Fall sind die Löcher in Abhängigkeit der Rohdichte der zu behandelnden Dämmstoffe auszubilden, so daß ein sicheres Einbringen der Beschichtung in die Löcher möglich ist.

Selbstverständlich besteht auch die Möglichkeit, das Dämmstoffelement aus einer beidseitig beschichteten Wärmedämmplatte auszubilden. Hierbei hat es sich als vorteilhaft erwiesen, die Löcher in beiden großen Oberflächen der Wärmedämmplatte versetzt zueinander anzuordnen, so daß eine Verbindung der Löcher beider Oberflächen nicht besteht. Eine derartige Verbindung würde durch das Aufbringen der Beschichtungsmasse gegebenenfalls zu Wärmebrücken führen, die bei derartigen Dämmstoffelementen zu verhindern sind. Andererseits besteht durch das versetzte Anordnen der Löcher in beiden großen Oberflächen die Möglichkeit, eine tiefe Verankerung auch bei solchen Dämmstoffelementen zu erzielen, die nur eine geringe Materialstärke aufweisen, so daß jede Verankerung der Beschichtung größer als die Hälfte der Materialstärke des Dämmstoffelementes ausgebildet sein kann.

Bei Hartschaum-Wärmedämmplatten hat es sich als vorteilhaft erwiesen, die Löcher mit einer Axiallänge von kleiner gleich 5 mm auszubilden, da dann bereits die voranstehend beschriebenen Problematiken hinsichtlich des Abrisses der Kleber- oder Putzschichten auf der Oberfläche der Dämmstoffplatte wesentlich verringert werden.

Seitens des erfindungsgemäßen Verfahrens ist zur **Lösung** der Aufgabenstellung vorgesehen, daß als Beschichtung ein relativ dünnflüssiger Kleber gezielt in die Perforation injiziert und relativ dazu körniger Klebemörtel oder dergleichen auf der Oberfläche angeordnet werden.

Hierbei werden in die zu beschichtende große Oberfläche 5 bis 20 Löcher pro cm², insbesondere 8 bis 10 Löcher pro cm² bei faserigen Wärmedämmplatten bzw. 10 bis 16 Löcher pro cm² bei Hartschaum-Wärmedämmplatten eingebracht.

Vorzugsweise werden beide großen Oberflächen der Wärmedämmplatten perforiert, insbesondere genadelt und anschließend beschichtet, wobei die Löcher in den gegenüberliegenden Oberflächen versetzt zueinander angeordnet werden.

Es hat sich als vorteilhaft erwiesen, die Beschichtung werkseitig aufzubringen. Hierbei kann die Beschichtung sowohl manuell als auch maschinell in die Oberfläche der Wärmedämmplatte eingearbeitet werden.

Um einen innigen Verbund der Beschichtung mit der Wärmedämmplatte zu erzielen ist es vorteilhaft, die Beschichtung unter Druck auf die Oberfläche der Wärmedämmplatte zu applizieren und in die Perforation einzupressen.

Bei Wärmedämmstoffen haben sich als Beschichtung Polyurethan-Injektionen bewährt, wohingegen Injektionen mit gefülltem Kieselsol, Ormoceren, Wasserglas, Phosphatbindem oder dergleichen bei thermisch belastbaren Wärmedämmstoffen von Vorteil sind. Verfahrensmäßig ist es schließlich vorteilhaft, nach der ersten werkseitigen Beschichtung eine zweite Beschichtung aufzubringen.

Weitere Merkmale und Vorteil der Erfindung ergeben sich aus der nachfolgenden Beschreibung der zugehörigen Zeichnung, in der bevorzugte Ausführungsformen eines erfindungsgemäßen Dämmstoffelementes dargestellt sind. In der Zeichnung zeigen:
- Figur 1: eine Wärmedämmplatte für ein Dämmstoffelement in perspektivischer Ansicht;
- Figur 2: ein Abschnitt eines Dämmstoffelementes im Querschnitt;
- Figur 3: eine zweite Ausführungsform eines Dämmstoffelementes im Querschnitt;
- Figur 4: eine dritte Ausführungsform eines Dämmstoffelementes im Querschnitt und
- Figur 5: einen Abschnitt einer Vorrichtung zur Beschichtung von Dämmstoffen in Seitenansicht.

Eine in der Figur 1 dargestellte Wärmedämmplatte 1 weist eine obere große Oberfläche 2, eine untere große Oberfläche 3, Schmalseiten 4 und Längsseiten 5 auf. Die Wärmedämmplatte 1 ist quaderförmig ausgebildet, so daß die Oberflächen 2, 3 jeweils rechtwinklig zu den Schmalseiten 4 und den Längsseiten 5 angeordnet sind.

Die große Oberfläche 2 ist in einem gleichmäßigen Muster mit zur Oberfläche 1 offenen Löchern 6 versehen. Die derart ausgebildete Wärmedämmplatte 1 ist zur Aufnahme einer Beschichtung, beispielsweise eines Klebemörtels oder einer Kunststoffdispersion vorbereitet, wobei die in Figur 1 nicht näher dargestellte Beschichtung auf die Oberfläche 2 aufgebracht wird und in die Löcher 6 eindringt, um eine innige Verankerung mit der Wärmedämmplatte 1 einzugehen.

In den Figuren 2 bis 4 sind unterschiedliche Ausgestaltungen von Dämmstoffelementen dargestellt, die jeweils aus einer Wärmedämmplatte 1 und einer Beschichtung 8 bestehen.

In Figur 2 ist zu erkennen, daß die Löcher 6 im überwiegenden Teil zylindrisch und in ihren geschlossenen Ende kegelförmig ausgebildet sind. Beim Aufbringen der Beschichtung 8 auf die Oberfläche 2 der Wärmedämmplatte 1 dringt die Beschichtung 8 in die Löcher 6 ein und füllt diese vollständig aus. Hierbei kann die Beschichtung auch eine parallel zu den großen Oberflächen 2, 3 ausgerichtete Verankerung mit den Fasern 9 der Wärmedämmplatte 1 eingehen. In Figur 2 ist ferner zu erkennen, daß die Beschichtung 8 in einem oberflächennahen Bereich der Wärmedämmplatte 1 angeordnet ist.

Demgegenüber zeigt die Figur 3 einen Ausschnitt eines Dämmstoffelementes 7, bei welchem die Beschichtung 8 die Wärmedämmplatte 1 über ihre gesamte Materialstärke durchdringt. Die Löcher 6 sind bei diesem Ausführungsbeispiel zylindrisch ausgebildet.

Figur 4 zeigt demgegenüber ein Dämmstoffelement 7, welches auf beiden Oberflächen 2 und 3 mit einer Beschichtung 8 versehen ist. Auch bei diesem Ausführungsbeispiel weist das Wärmedämmelement 1 rechtwinklig zu seinen Oberflächen 2 und 3 angeordnete Löcher 6 auf, die pyramidenförmig ausgebildet und nach Aufbringen der Beschichtungen 8 mit Beschichtungsmaterial ausgefüllt sind.

Um bei diesem Ausführungsbeispiel Wärmebrücken im Dämmstoffelement 7 zu vermeiden, sind die Löcher der beiden Oberflächen 2, 3 versetzt zueinander angeordnet, so daß eine Verbindung zwischen den in die Wärmedämmplatte 1 reichenden Keile aus Klebermasse nicht besteht.

Die Figur 5 zeigt schließlich eine Vorrichtung 10 zur Behandlung, insbesondere Beschichtung von Dämmstoffelementen. Diese Vorrichtung 10 besteht aus einem Träger 11, der über Linearmotore 12 in vertikaler Richtung auf eine nicht näher dargestellte Dämmstofflage zu bzw. von dieser Dämmstofflage weg bewegbar ist.

Der Träger 11 weist eine Vielzahl von Nadeln 12 auf, die im wesentlichen zylindrisch ausgebildet sind und eine kegelförmige Spitze haben. Diese Nadeln 12 dringen in die Wärmedämmplatte 1 ein und perforieren die Wärmedämmplatte 1 beispielsweise mit einem Muster, wie es in Figur 1 dargestellt ist.

Ein Teil der Nadeln ist als Hohlnadeln 13 ausgebildet, wobei jede Hohlnadel 13 einen in Achsrichtung verlaufenden, zentrisch angeordneten Kanal 14 aufweist, welcher Kanal 14 an einer Zufuhrleitung 15 angeschlossen ist. Über die Zufuhrleitung 15 wird Klebermaterial der Hohlnadel 13 zugeführt, welches bei abgesenktem Träger 11 und in die Wärmedämmplatte 1 eingedrungenen Nadeln 12 oder 13 in die Wärmedämmplatte 1 injiziert wird. Es ist aber auch denkbar, daß sämtliche Nadeln 12 entsprechend den Hohlnadeln 13 ausgebildet sind.

Mit der voranstehend beschriebenen Vorrichtung wird eine Wärmedämmplatte 1 perforiert, bevor eine Beschichtung 8 auf die perforierte große Oberfläche der Wärmedämmplatte aufgebracht wird, um ein Dämmstoffelement 7 zu bilden. Die flüssige Beschichtung 8 dringt hierbei zumindest in die Löcher 6 der Perforation und vorzugsweise auch in den Nahbereich dieser Löcher 6 zwischen die Fasern 9 ein, so daß die Beschichtung 8 nicht nur auf der Oberfläche der Wärmedämmplatte 1 haftet, sondern auch im Innenbereich der Wärmedämmplatte 1 verankert ist.

Nach dem Aushärten der Beschichtung 8 besteht die Möglichkeit, eine weitere Beschichtung aufzubringen, so daß Dämmstoffelemente 7 hergestellt werden, die hochbelastbar sind und beispielsweise bei Wärmdämmverbundsystemen mit einer Klinkerbekleidung versehen werden können. Die zweite Beschichtung kann ebenfalls werkseitig oder vor Ort, d.h. auf der Baustelle aufgebracht werden. Hierbei ist sicherzustellen, daß die zweite Beschichtung mit der ersten Beschichtung eine innige Verbindung eingeht.

## Patentansprüche

1. Verfahren zur Behandlung, insbesondere Beschichtung von Dämmstoffen mit einer Beschichtung zum zumindest partiellen Verkleben einer aus dem Dämmstoff hergestellten Wärmedämmplatte mit Deckschichten bzw. tragenden Flächen, wobei die Wärmedämmplatte insbesondere aus Mineralfasern, vorzugsweise aus Glas- oder Steinwollfasern oder Polystyrol-Hartschaum besteht und die Beschichtung auf zumindest einer großen Oberfläche der Wärmedämmplatte aufgebracht wird und die Wärmedämmplatte vor dem und/oder beim Aufbringen der Beschichtung zumindest im Bereich der zu beschichtenden Oberfläche perforiert, insbesondere genadelt wird,
**dadurch gekennzeichnet,**
**dass** als Beschichtung (8) ein relativ dünnflüssiger Kleber gezielt in die Perforation injiziert und relativ dazu körniger Klebemörtel oder dergleichen auf der Oberfläche (2) angeordnet werden.

2. Verfahren nach Anspruch 1,
**dadurch gekennzeichnet,**
**dass** in die zu beschichtende große Oberfläche (2) 5 bis 20 Löcher pro cm², insbesondere 8 bis 10 Löcher pro cm² bei faserigen Wärmedämmplatten (1) bzw. 10 bis 16 Löcher pro cm² bei Hartschaum-Wärmedämmplatten (1) eingebracht werden.

3. Verfahren nach Anspruch 1,
**dadurch gekennzeichnet,**
**dass** beide großen Oberflächen (2, 3) der Wärmedämmplatte (1) perforiert, insbesondere genadelt und anschließend beschichtet werden, wobei die Löcher (6) in den gegenüberliegenden Oberflächen (2, 3) versetzt zueinander angeordnet werden.

4. Verfahren nach Anspruch 1,
**dadurch gekennzeichnet,**
**dass** die Beschichtung (8) werkseitig aufgebracht wird.

5. Verfahren nach Anspruch 1,
**dadurch gekennzeichnet,**
**dass** die Beschichtung (8) manuell und/oder maschinell in die Oberfläche (2) der Wärmedämmplatte (1) eingearbeitet wird.

6. Verfahren nach Anspruch 1,
**dadurch gekennzeichnet,**
**dass** die Beschichtung (8) unter Druck auf die Oberfläche (2) der Wärmedämmplatte (1) appliziert und in die Perforation eingepresst wird.

7. Verfahren nach Anspruch 1,
**dadurch gekennzeichnet,**
**dass** nach der ersten werkseitigen Beschichtung eine zweite Beschichtung aufgebracht wird.

8. Dämmstoffelement, hergestellt nach dem Verfahren gemäß einem der Ansprüche 1 bis 7 und zu Wärme- und/oder Schalldämmzwecken, insbesondere in Verbindung mit Wärmedämmverbundsystemen, bestehend aus einer Wärmedämmplatte, insbesondere aus Mineralfasern, vorzugsweise aus Glas- oder Steinwollefasem, oder Polystyrol-Hartschaum, und einer zumindest auf einer großen Oberfläche aufgebrachten Beschichtung zur zumindest partiellen Verklebung der Wärmedämmplatte (1) mit Deckschichten bzw. tragenden Flächen, wobei die Wärmedämmplatte (1) zumindest im Bereich der die Beschichtung (8) aufweisenden großen Oberfläche (2) bzw. Oberflächen (2, 3) perforiert ausgebildet ist und eine Vielzahl von zur Beschichtung (8) hin offenen Löchern (6) aufweist und die Beschichtung (8) Vorsprünge ausbildet, die in die Löcher (6) eingreifen, so dass die ausgehärtete Beschichtung (8) eine nagelförmige, in der Wärmedämmplatte (1) verankerte Struktur hat,
**dadurch gekennzeichnet,**
**dass** die Beschichtung (8) aus einem relativ dünnflüssigen Kleber in den Löchern (6) und einem hierzu relativ körnigen Klebemörtel auf der Oberfläche (2) besteht.

9. Dämmstoffelement nach Anspruch 8,
**dadurch gekennzeichnet,**
**dass** die Wärmedämmplatte (1) genadelt ist.

10. Dämmstoffelement nach Anspruch 8,
**dadurch gekennzeichnet,**
**dass** die Wärmedämmplatte (1) 5 bis 20 Löcher (6) pro cm², insbesondere 8 bis 10 Löcher (6) pro cm² bei faserigen Wärmedämmplatten (1) bzw. 10 bis 16 Löcher (6) bei Hartschaum-Wärmedämmplatten (1) aufweist.

11. Dämmstoffelement nach Anspruch 8,
**dadurch gekennzeichnet,**
**dass** die Löcher (6) in Abhängigkeit ihrer dichten Anordnung in der großen Oberfläche (2) der Wärmedämmplatte (1) zumindest im Bereich der großen Oberfläche (2) Durchmesser von 1 bis 5 mm, vorzugsweise 2 bis 3 mm aufweist.

12. Dämmstoffelement nach Anspruch 8,
**dadurch gekennzeichnet,**
**dass** die Mineralfasern im wesentlichen parallel zu den großen Oberflächen (2, 3) verlaufen und die Löcher (6) kegel- und/oder kegelstumpfförmig ausgebildet sind.

13. Dämmstoffelement nach Anspruch 8,
**dadurch gekennzeichnet,**
**dass** die Mineralfasern im wesentlichen rechtwinklig oder geneigt zu den großen Oberflächen (2, 4) verlaufen und die Löcher (6) zylindrisch, kegel- und/oder kegelstumpfförmig und/oder pyramidenstumpfförmig mit jeweils kalottenförmigen oder kugelabschnittförmigen Enden ausgebildet sind.

14. Dämmstoffelement nach Anspruch 8,
**dadurch gekennzeichnet,**
**dass** die Löcher (6) im wesentlichen rechtwinklig zu den großen Oberflächen (2, 3) der Wärmedämmplatte (1) ausgerichtet sind.

15. Dämmstoffelement nach Anspruch 8,
**dadurch gekennzeichnet,**
**dass** die Löcher (6) in beiden großen Oberflächen (2, 3) der Wärmedämmplatte (1) versetzt zueinander angeordnet sind.

16. Dämmstoffelement nach Anspruch 8,
**dadurch gekennzeichnet,**
**dass** die Löcher (6) bei Hartschaum-Wärmedämmplatten eine axiale Länge kleiner gleich 5 mm aufweisen.

## Claims

1. Process of treating, especially coating insulating materials with a coating for at least partially pasting together a thermal insulation board produced from said insulating material with cover layers or supporting surfaces, wherein said thermal insulation board particularly consists of mineral fibres, preferably glass or rock wool fibres or of solid polystyrene foam and wherein said coating is applied to at least one major surface of said thermal insulation board and said thermal insulation board is perforated, especially needled at least in the region of the surface to be coated, prior to and/or during applying said coating,
**characterized in**
**that** as a coating (8) a relatively liquid bonding agent is purposefully injected in said perforation and that an adhesive mortar or the like which are relatively granular compared thereto are arranged on said surface (2)

2. Process according to claim 1,
**characterized in**
**that** in the major surface (2) to be coated there are made 5 to 20 holes per cm², particularly 8 to 10 holes per cm² in the case of fibrous thermal insulation boards (1) or 10 to 16 holes per cm² in the case of solid foam thermal insulation boards (1).

3. Process according to claim 1,
**characterized in**
**that** said two major surfaces (2, 3) of the thermal insulation board (1) are perforated, especially needled and thereafter coated, with the holes (6) in the opposite surfaces (2, 3) being arranged in a mutually offset fashion.

4. Process according to claim 1,
**characterized in**
**that** said coating (8) is applied in the factory.

5. Process according to claim 1,
**characterized in**
**that** said coating (8) is worked in the surface (2) of the thermal insulation board (1) manually and/or by machine.

6. Process according to claim 1,
**characterized in**
**that** said coating (8) is applied to the surface (2) of the thermal insulation board (1) under pressure and is pressed into the perforation.

7. Process according to claim 1,
**characterized in**
**that** after the first coating in the factory a second coating is applied.

8. Insulating element produced in the process according to one of the claims 1 to 7 and intended for thermal and/or sound insulation purposes, especially in connection with composite thermal insulation systems, consisting of a thermal insulation board, especially from mineral fibres, preferably from glass and/or rock wool fibres, or solid polystyrene foam, and a coating that is applied to at least on major surface for partially bonding together said thermal insulation board (1) with cover layers or supporting surfaces, wherein said thermal insulation board (1) is formed in a perforated fashion at least in the region of said major surface (2) or surfaces (2, 3) having said coating (8) and includes a plurality of holes (6) open towards said coating (8), and wherein said coating (8) forms protrusions which penetrate in said holes (6), so that the cured coating
**characterized in**
**that** said coating (8) consists of a relatively liquid bonding agent in the holes (6) and of an adhesive mortar on the surface (2), which adhesive mortar is relatively granular compared to said liquid bonding agent.

9. Insulating element according to claim 8,
**characterized in**
**that** said thermal insulation board (1) is needled.

10. Insulating element according to claim 8,
**characterized in**
**that** said thermal insulation board (1) includes 5 to 20 holes (6) per cm², particularly 8 to 10 holes (6) per cm² in the case of fibrous thermal insulation boards or 10 to 16 holes (6) in the case of solid foam thermal insulation boards (1).

11. Insulating element according to claim 8,
**characterized in**
**that** said holes (6) have a diameter of 1 to 5 mm, preferably of 2 to 3 mm at least in the region of said major surface (2), in dependence of their close arrangement in the major surface (2) of the thermal insulation board (1).

12. Insulating element according to claim 8,
**characterized in**
**that** said mineral fibres run substantially parallel to the major surfaces (2, 3) and that said holes (6) are formed conically and/or in the form of a truncated cone.

13. Insulating element according to claim 8,
**characterized in that** said mineral fibres run substantially at right angles or inclined to the major surfaces (2, 4) and that said holes (6) are formed cylindrically, conically and/or as a truncated cone with calotte-shaped or spherical segment-shaped ends, respectively.

14. Insulating element according to claim 8,
**characterized in**
**that** said holes (6) are oriented substantially at right angles to the major surfaces (2, 3) of the thermal insulation board (1).

15. Insulating element according to claim 8,
**characterized in**
**that** said holes (6) in said two major surfaces (2, 3) of the thermal insulation board (1) are arranged in a mutually offset fashion.

16. Insulating element according to claim 8,
**characterized in**
**that** said holes (6) have an axial length equal to or less than 5 mm in the case of solid foam thermal insulation boards.

## Revendications

1. Procédé pour le traitement, en particulier le revêtement de matériaux isolants avec un revêtement pour coller au moins partiellement un panneau d'isolation thermique fabriqué en matériau isolant avec des couches de couverture ou des surfaces porteuses, le panneau d'isolation thermique étant constitué en particulier en fibres minérales, de préférence en fibres de verre ou de laine minérale ou en mousse dure de polystyrène et le revêtement étant appliqué sur au moins une grande surface du panneau d'isolation thermique et le panneau d'isolation thermique étant perforé, en particulier aiguilleté, avant et/ou pendant l'application du revêtement au moins dans la zone de la surface à revêtir,
**caractérisé en ce**
**qu'**une colle relativement fluide est injectée de manière ciblée comme revêtement (8) dans la perforation et que du mortier collant relativement granuleux ou équivalent par rapport à celle-ci est placé sur la surface (2).

2. Procédé selon la revendication 1,
**caractérisé en ce**
**que** 5 à 20 trous par cm² sont ménagés dans la grande surface à revêtir (2), en particulier 8 à 10 trous par cm² pour des panneaux d'isolation thermique fibreux (1) ou 10 à 16 trous par cm² pour des panneaux d'isolation thermique en mousse dure (1).

3. Procédé selon la revendication 1,
**caractérisé en ce**
**que** les deux grandes surfaces (2, 3) du panneau d'isolation thermique (19) sont perforées, en particulier aiguilletées, et ensuite revêtues, les trous (6) étant placés en étant décalés les uns par rapport aux autres dans les surfaces opposées (2, 3).

4. Procédé selon la revendication 1,
**caractérisé en ce**
**que** le revêtement (8) est appliqué en usine.

5. Procédé selon la revendication 1,
**caractérisé en ce**
**que** le revêtement (8) est intégré manuellement et/ou mécaniquement dans la surface (2) du panneau d'isolation thermique (1).

6. Procédé selon la revendication 1,
**caractérisé en ce**
**que** le revêtement (8) est appliqué sous pression sur la surface (2) du panneau d'isolation thermique (1) et est pressé dans la perforation.

7. Procédé selon la revendication 1,
**caractérisé en ce**
**qu'**un second revêtement est appliqué après le premier revêtement en usine.

8. Elément isolant fabriqué selon le procédé selon l'une des revendications 1 à 7 et à des fins d'isolation thermique et/ou phonique, en partciulier en relation avec des systèmes composites d'isolation thermique, constitué par un panneau d'isolation thermique, en particulier en fibres minérales, de préférence en fibres de laine de verre ou minérale, ou en mousse dure en polystyrène et par un revêtement appliqué au moins sur une grande surface pour le collage au moins partiel du panneau d'isolation thermique (1) avec des couches de couverture ou des surfaces porteuses, le panneau d'isolation étant perforé, en particulier aiguilleté, au moins dans la zone de la grande surface à (2) ou des grandes surfaces (2, 3) qui portent le revêtement (8) et présentant une multitude de trous (6) ouverts vers le revêtement (8) et le revêtement (8) formant des saillies qui s'engrènent dans les trous (6) si bien que le revêtement durci (8) a une structure en forme d'aiguilles ancrée dans le panneau d'isolation thermique (1),
**caractérisé en ce**
**que** le revêtement (8) est constitué par une colle relativement fluide dans les trous(6) et un mortier collant relativement granuleux par rapport à celle-ci sur la surface (2).

9. Elément isolant selon la revendication 8,
**caractérisé en ce**
**que** le panneau d'isolation thermique (1) est aiguilleté.

10. Elément isolant selon la revendication 8,
**caractérisé en ce**
**que** le panneau d'isolation thermique (1) présente 5 à 20 trous (6) par cm², en particulier 8 à 10 trous (6) par cm² pour des panneaux d'isolation thermique fibreux (1) ou 10 à 16 trous (6) par cm² pour des panneaux d'isolation thermique en mousse dure (1).

11. Elément isolant selon la revendication 8,
**caractérisé en ce**
**que** les trous (6) présentent, en fonction de leur arrangement serré dans la grande surface (2) du panneau isolant (1), au moins dans la zone de la grande surface (2) un diamètre d'1 à 5 mm, de préférence de 2 à 3 mm.

12. Elément isolant selon la revendication 8,
**caractérisé en ce**
**que** les fibres minérales sont substantiellement parallèles aux grandes surfaces (2, 3) et les trous (6) sont configurés en forme de cône et/ou de cône tronqué.

13. Elément isolant selon la revendication 8,
**caractérisé en ce**
**que** les fibres minérales sont substantiellement à angle droit ou inclinées par rapport aux grandes surfaces (2, 4) et les trous (6) sont configurés cylindriques, en forme de cône et/ou de cône tronqué et/ou en forme de pyramide tronquée avec des extrémités respectivement en forme de calottes ou de sections de sphère.

14. Elément isolant selon la revendication 8,
**caractérisé en ce**
**que** les trous (6) sont orientés substantiellement à angle droit par rapport aux grandes surfaces (2, 3) du panneau d'isolation thermique (1).

15. Elément isolant selon la revendication 8,
**caractérisé en ce**
**que** les trous (6) sont placés dans les deux grandes surfaces (2, 3) du panneau d'isolation thermique (1) en étant décalés les uns par rapport aux autres.

16. Elément isolant selon la revendication 8,
**caractérisé en ce**
**que** les trous (6) présentent, pour des panneaux d'isolation thermique en mousse dure, une longueur axiale inférieure ou égale à 5 mm.
